# FASCICULE DE BREVET EUROPEEN

(11) **EP 0 064 892 B1**
(45) Date de publication et mention de la délivrance du brevet: **10.04.1985**
(21) Numéro de dépôt: 82400661.3
(22) Date de dépôt: 13.04.1982
(51) Int. Cl.: E04H 9/12

(54) **Installation pour la mise en protection nucléaire, biologique et chimique d'un parking souterrain**
Einrichtung für nuklearen, biologischen und chemischen Schutz einer Tiefgarage
Installation for putting a sublevel parking space under nuclear, biological and chemical protection

(30) Priorité: 30.04.1981 FR 8108729
(43) Date de publication de la demande: 17.11.1982
(73) Titulaire: Société de Services Généraux et de Gestion d'Entreprise de Bâtiments de Travaux Publics ou Ind.: S.G.G.- B.T.P.I., S.à.r.l., F-75009 Paris (FR)
(72) Inventeur: Diaz, Manuel, F-93340 Le Raincy (FR); Moulene, Jean, F-93340 Le Raincy (FR); Carel, Robert, F-94130 Nogent sur Marne (FR); Garby, Gilles, F-75011 Paris (FR)
(74) Mandataire: Caunet, Jean

## Description

La présente invention a pour but de convertir les parkings souterrains en abris pour la protection nucléaire, biologique et chimique.

Des parkings souterrains utilisables comme abris pour ce genre de protection sont connus par les documents FR-A-2 415 706 et GB-A-509 601.

La présente invention propose alors une installation d'adaptation qui puisse être préfabriquée et implantée dans n'importe quel cas d'une façon simple, économique, rapide et efficace.

Conformément à l'invention, l'installation comporte:
- des murs munis de portes étanches et installés dans le parking pour diviser chaque niveau en salles dont la capacité d'occupation est à l'échelle humaine,
- un puits creusé dans le terrain à l'extérieur de l'ossature du parking et contenant une colonne technique préfabriquée, monolithique et compartimentée, noyée dans une enveloppe en béton qui est coulée sur place en réservant, à chaque niveau que cette colonne dessert en regard d'au moins une salle, des passages d'accès traversant ladite ossature, la colonne comprenant notamment un escalier hélicoïdal avec paliers devant les passages d'accès, une gaine d'admission d'air frais et une gaine d'évacuation d'air usé
- et au moins une cabine technique intérieure par niveau, dimensionnée au gabarit des rampes d'accès existantes du parking et de préférence limitée à la surface au sol d'un emplacement d'automobile, cette cabine comprenant un local machinerie et un local de ventilation branchés sur les deux gaines précitées, ainsi qu'un sas reliant la ou les salles à l'escalier.

En outre, suivant une forme de réalisation préférentielle, la gaine d'admission d'airfrais de la colonne coopère avec un empilage de locaux de préfiltrage qui sont branchés chacun sur les filtres du local de ventilation de la cabine technique de même niveau; la gaine d'admission d'airfrais débouche à l'extérieur par une bouche située à proximité de la trappe de l'escalier, tandis que la gaine d'évacuation présente, à sa partie supérieure, une déviation par laquelle elle débouche à l'extérieur par une bouche, ainsi disposée à distance de la bouche d'admission; l'installation comporte deux cabines techniques intérieures raccordables l'une à l'autre, la première comportant le sas et une chambre machinerie dans laquelle se trouvent notamment un réservoir à combustible de grande capacité et un groupe électrogène, tandis que le deuxième comporte un compartiment à filtres et à ventilateurs ainsi qu'une chambre de commande, le sas présentant, d'une part, une porte s'ouvrant sur la ou les salles et, d'autre part, deux portes s'ouvrant respectivement sur l'escalier et sur la chambre machinerie.

Avantageusement, les passages d'accès entre la colonne et la cabine de chaque niveau sont constitués par des éléments de couloir et de conduites traversant des percements de l'ossature bétonnée ou maçonnée du parking et soudés, à une extrémité, sur la cage métallique d'escalier et les deux gaines métalliques, respectivement, à l'autre extrémité, sur la paroi métallique de la cabine, le béton étant alors coulé entre ladite colonne et la paroi du puits et un joint, notamment en résine, étant ensuite injecté à travers au moins un trou des éléments précités entre ceux-ci et la paroi des percements.

Divers autres caractéristiques et avantages de l'invention ressortent d'ailleurs de la description détaillée qui suit.

Une forme de réalisation de l'objet de l'invention est représentée, à titre d'exemple non limitatif, sur le dessin annexé.

Sur ce dessin:
la fig. 1 est une vue en plan schématique montrant un niveau de parking équipé de l'installation conforme à l'invention,
la fig. 2 est une vue en plan agrandie illustrant un puits de l'installation et les cabines coopérantes pour un niveau de parking,
la fig. 3 est une coupe-élévation partielle prise suivant la ligne III-III de la fig. 2,
la fig. 4 est une autre coupe-élévation partielle prise suivant la ligne IV-IV de la fig. 2.

Ainsi que cela ressort de la fig.1, chaque niveau de parking souterrain 1 comporte des murs 2 et 3 séparant des salles 4.1, 4.2, 4.3, 4.4 ... dont la capacité d'occupation est à l'échelle humaine. Ces salles sont desservies en temps normal, à travers des ouvertures 5.1, 5.2, 5.3, 5.4..., par les allées 6 d'un réseau de communication auquel il est possible d'accéder, pour les véhicules, par des rampes inclinées et, pour les piétons, par des escaliers internes, ces rampes et escaliers n'étant pas représentés sur le dessin.

Pour transformer ces salles en abris pour la protection N B C, il faut d'abord pouvoir les isoler avec étanchéité parfaite les unes des autres; à cet effet, des portes à fermeture étanche 7.1, 7.2, 7.3, 7.4 ... et 8.1, 8.2, 8.3, 8.4 ... sont prévues pour obturer les ouvertures 5 précitées, Par ailleurs, il faut pouvoir, d'une part, permettre à la population de se rendre dans chaque abri et d'en sortir vers l'extérieur en respectant les consignes de sécurité N B C, d'autre part, changer l'air vicié de l'abri considéré et le remplacer par de l'air frais convenablement filtré. A cet effet, des puits 9.1, 9.2, 9.3, 9.4 ... sont creusés pour desservir le même emplacement des niveaux superposés des salles correspondantes 4.1, 4.2, 4.3, 4.4 ... et des cabines 10.1, 10.2, 10.3, 10.4 ... sont implantées à cet emplacement desdits niveaux pour coopérer avec lesdits puits.

Comme le montrent les figures 2 à 4, chaque puits 9 est creusé à l'extérieur de l'ossature 11 du parking, généralement en béton armé, depuis la surface du sol jusqu'au niveau le plus bas. Ce puits 9 contient une colonne technique 12, préfabriquée en tolerie métallique, en béton armé ou autre; la colonne est monolithique et compartimentée; elle comprend un escalier hélicoïdal 13, une gaine d'admission d'air frais 14 et une gaine d'évacuation d'air usé 15. En regard de chaque niveau, l'escalier 13 présente un palier 16 sur lequel débouche, d'une part, un élément de couloir 17 traversant un percement 18 de l'ossature 11 et solidaire de la cage de cet escalier, d'autre part, une porte de visite 19 s'ouvrant sur un local de préfiltrage 20 interposé entre la gaine d'admission d'air frais 14 et un élément de conduite 21 traversant un percement 22 des l'ossature 11. De même que l'élément de conduite 21 est solidaire de la paroi du local 20 communiquant avec la gaine d'admission 14, un autre élément de conduite 23 est solidaire de la gaine d'évacuation 15 et traverse un percement 24 de l'ossature 11.

Au niveau du sol (fig. 4), la colonne 12 est entourée par une clôture 25 munie d'une porte 26. Une trappe 27 obture normalement l'escalier dans le but de n'être ouverte qu'en cas de service; de toute façon, la forme hélicoïdale de l'escalier interdit aux poussières radioactives qui pourraient franchir cette trappe de parvenir aux niveaux inférieurs. De plus, la bouche d'admission 28 de la gaine 14 est munie d'une grille 29 située dans l'enceinte définie par la clôture 25; par contre, la partie supérieure de la gaine 15 est solidaire d'une déviation 30 s'étendant latéralement dans le sol et communiquant avec l'extérieur par une bouche d'évacuation 31 pourvue d'une grille 32 située à distance suffisante de la précédente pour éviter la pollution.

Lorsque la colonne 12 est en place et raccordée aux cabines intérieures 10, de la manière décrite dans ce qui suit, du béton est coulé autour pour remplir le puits et constituer une enveloppe ou coque protectrice 33.

Ainsi que cela apparaît clairement sur les figures 2 et 3, l'installation comporte à chaque niveau, sur un emplacement d'automobile, au moins une cabine technique intérieure 10; en réalité, dans l'exemple représenté, deux cabines 34 et 35, juxtaposables et raccordables entre elles, sont prévues pour pouvoir être amenées chacune en entier par le réseau de communication du parking, c'est-à-dire en empruntant sans difficultés les rampes inclinées, les allées 6 et les ouvertures 5. Ces cabines 34 et 35 sont de préférence métalliques, mais elles peuvent aussi être réalisées en tout autre matériau du moment que les conditions de résistance et d'étanchéité sont respectées.

La cabine 34 comporte un sas 36 et une chambre machinerie 37 dans laquelle sont installés un réservoir à combustible de grande capacité 38 et un groupe électrogène 39 de puissance suffisante pour subvenir aux besoins de la salle 4 correspondante. Le sas 36 présente une porte 40 le faisant communiquer avec ladite salle et deux autres portes 41 et 42 livrant accès respectivement à la chambre 37 et à l'élément de couloir 17 desservant l'escalier. Les portes sont à fermeture étanche et au moins la porte 42 est munie d'une soupape de surpression permettant de mettre le sas à la pression atmosphérique extérieure, aloirs qu'il se trouve, comme la salle considérée, en légère surpression dès que ladite porte 42 est refermée.

La cabine 35 comprend un compartiment 43 dans lequel sont installés en parallèle des filtres 44 et un appareil de ventilation 45 alimenté, à travers ceux-ci, par une canalisation 46 branchée sur les préfiltres de la chambre 20 raccordés à la gaine d'admission 14; l'appareil de ventilation 45 débite l'air frais dans la salle 4 considerée dont l'air vicié s'échappe à travers des soupapes de surpression vers une canalisation, non représentée, raccordée à la gaine d'évacuation 15. La cabine 35 comprend également une chambre de commande 47 dont une porte 48 s'ouvre sur la salle 4 et qui livre accès aux filtres 44, à l'appareil de ventilation 46 et à leurs équipements, contenus dans le compartiment 43.

Les cabines 34et 35 de chaque niveau sont raccordées à la colonne 12 au moyen des éléments 17, 21 et 23. Ainsi, après installation, l'élément de couloir 17 est soudé à ses extrémités sur la cage d'escalier et sur le sas 36, l'élément de conduite 21 sur la paroi du local de préfiltrage 20 et la canalisation 46, l'élément de conduite 23 sur la gaine d'évacuation 15 et la canalisation d'échappement ou la paroi de la chambre 37. La solidarisation étanche étant ainsi assurée entre la colonne extérieure 12 et les cabines intérieures 34, 35, le béton est coulé entre la paroi du puits 9 et ladite colonne pour constituer l'enveloppe protectrice 33. Puis, des trous percés dans les éléments 17, 21 et 23 pour injecter un joint, en résine par exemple, entre ces éléments et la paroi des percements 18, 22 et 24.

## Revendications

1. Installation pour la mise en protection nucléaire, biologique et chimique d'un parking souterrain, caractérisé en ce qu'elle comporte:
- des murs (2, 3) munis de portes étanches (7, 8) et installés dans le parking pour diviser chaque niveau en salles (4.1 à 4.4) dont la capacité d'occupation est à l'échelle humaine,
- un puits (9) creusé dans le terrain à l'extérieur de l'ossature (11) du parking et contenant une colonne technique (12) préfabriquée, monolithique et compartimentée, noyée dans une enveloppe en béton (33) qui est coulée sur place en réservant, à chaque niveau que cette colonne dessert en regard d'au moins une salle, des passages d'accès (17, 21, 23) traversant ladite ossature, la colonne comprenant notamment un escalier hélicoïdal (13) avec paliers (16) devant les passages d'accès, une gaine d'admission d'air frais (14) et une gaine d'évacuation d'air usé (15),
- et au moins une cabine technique intérieure (10) par niveau, dimensionnée au gabarit des rampes d'accès existantes du parking et de préférence limitée à la surface au sol d'un emplacement d'automobile, cette cabine comprenant un local machinerie (37) et un local de ventilation (43) branchés sur les deux gaines précitées, ainsi qu'un sas (36) reliant la ou les salles àl'escalier.

2. Installation selon la revendication 1, caractérisée en ce que la gaine d'admission d'air frais (14) de la colonne (12) coopère avec un empilage de locaux de préfiltrage (20) qui sont branchés chacun sur les filtres (44) du local de ventilation (43) de la cabine technique de même niveau.

3. Installation selon la revendication 1, caractérisée en ce que la gaine d'admission d'air frais (13) débouche à l'extérieur par une bouche (28) située à proximité de la trappe (27) de l'escalier (13), tandis que la gaine d'évacuation (15) présente, à sa partie supérieure, une déviation (30) par laquelle elle débouche à l'extérieur par une bouche (31) ainsi disposée à distance de la bouche d'admission (28).

4. Installation selon la revendication 1, caractérisée en ce qu'elle comporte deux cabines techniques intérieures (34, 35) raccordables l'une à l'autre, la première (34) comportant le sas (36) et une chambre machinerie (37) dans laquelle se trouvent notamment un réservoir combustible (38) de grande capacité et un groupe électrogène (37), tandis que la deuxième (35) comporte un compartiment (43) à filtres (44) et à ventilateurs (45) ainsi qu'une chambre de commande (47), le sas (36) présentant, d'une part, une porte (40) s'ouvrant sur la ou les salles et, d'autre part, deux portes (42, 41 ) s'ouvrant respectivement sur l'escalier (13) et sur la chambre machinerie (37).

5. Installation selon la revendication 1, caractérisée en ce que les passages d'accès entre la colonne et la cabine de chaque niveau sont constitués par des éléments de couloir (17) et de conduites (21, 23), traversant des percements (18,22,24) de l'ossature (11) bétonnée ou maçonnée du parking et soudés, à une extrémité, sur la cage métallique d'escalier et les deux gaines métalliques, respectivement, à l'autre extrémité, sur la paroi métallique de la cabine, le béton (33) étant alors coulé entre ladite colonne et la paroi du puits et un joint, notamment en résine, étant ensuite injecté à travers au moins un trou des éléments précités entre ceux-ci et la paroi des percements.

## Patentansprüche

1. Einrichtung zum Schutz einer Tiefgarage vor nuklearen, biologischen und chemischen Einflüssen, dadurch gekennzeichnet, dass sie folgendes umfasst:
- Mauern (2, 3), die mit dichten Türen (7,8) versehen und in der Parkgarage zum Unterteilen jedes Niveaus in Hallen (4.1 bis 4.4), deren Fassungsvermögen dem menschlichen Ermessen unterliegt, aufgestellt sind,
- einen Schacht (9), der im Boden ausserhalb des Skeletts (11) der Parkgarage ausgehoben ist und eine vorgefertigte, monolithische und unterteilte technische Säule (12) enthält, welche in einer Hülle aus Beton (33) eingebettet ist, der vor Ort vergossen ist, wobei in jedem Niveau, das diese Säule gegenüber zumindest einer Halle erschliesst, das Skelett durchquerende Zugänge (17, 21, 23) freigelassen sind und die Säule insbesondere eine spiralenförmige Treppe (13) mit Austritten (16) vor den Zugängen, einen Frischluft-Zufuhrkanal (14) und einen Abluft-Abzugskanal (15) umfasst,
- und zumindest eine technische Innenkabine (10) pro Niveau, die nach dem Mass der vorhandenen Zufuhrrampen der Parkgarage dimensioniert und vorzugsweise auf die Bodenoberfläche eines Autoabstellplatzes limitiert ist, wobei diese Kabine einen Maschinenraum (37) und einen von den beiden vorgenannten Kanälen abzweigenden Ventilationsraum (43) sowie eine die Halle(n) mit der Treppe verbindende Schleuse (36) umfasst.

2. Einrichtung nach Anspruch 1, dadurch gekennzeichnet, dass der Frischluft-Zufuhrkanal (14) der Säule (12) mit einer Reihe von Vorfilterungsräumen (20) zusammenwirkt, welche jeweils von den Filtern (44) des Ventilationsraumes (43) der technischen Kabine desselben Niveaus abzweigen.

3. Einrichtung nach Anspruch 1, dadurch gekennzeichnet, dass der Frischluft-Zufuhrkanal (14) über eine in Nähe der Bodenluke (27) der Treppe (13) befindliche Klappe (28) nach aussen mündet, während der Abzugskanal (15) in seinem oberen Teil eine Abzweigung (30) aufweist, durch welche er über eine in Entfernung von der Zufuhrklappe (28) angeordnete Klappe (31) nach aussen mündet.

4. Einrichtung nach Anspruch 1, dadurch gekennzeichnet, dass sie zwei miteinander verbindbare technische Innenkabinen (34, 35) umfasst, wobei die erste (34) die Schleuse (36) und eine Maschinenkammer (37) umfasst, in welcher sich insbesondere ein Brennstoffbehälter (38) mit grossem Volumen und eine Elektrizität erzeugende Gruppe (39) befinden, während die zweite (35) ein Abteil (43) mit Filtern (44) und Ventilatoren (45) sowie eine Steuerkammer (47) umfasst, wobei die Schleuse (36) einerseits eine in die Halle(n) gehende Tür (40) und anderseits zwei auf die Treppe (13) bzw. in die Maschinenkammer (37) gehende Türen (42, 41) aufweist.

5. Einrichtung nach Anspruch 1, dadurch gekennzeichnet, dass die Zugänge zwischen der Säule und der Kabine jedes Niveaus durch Verbindungsgang-(17) und Rohrleitungs- (21, 23)-Elemente gebildet sind, welche durch Öffnungen (18,22,24) im Beton-oder Mauerskelett (11) der Parkgarage durchgehen und an einem Ende am Metallgehäuse der Treppe bzw. an den beiden Metallkanälen und am anderen Ende an der Metallwand der Kabine angeschweisst sind, wobei dann der Beton (33) zwischen der Säule und der Wand des Schachtes vergossen und danach eine Dichtungsmasse, insbesondere aus Harz, durch zumindest ein Loch der vorgenannten Elemente zwischen diese und die Wand mit den Öffnungen eingespritzt ist.

## Claims

1. Installation for the nuclear, biological, chemical protection of an underground car park, characterized in that it comprises:
- walls (2, 3) provided with air-tight doors (7, 8) and fixed in the car park so as to divide each level into rooms (4.1 to 4.4), the occupation capacity of which is on a human scale,
- a well (9) drilled in the ground outside the framework (11) of the car park and containing a prefabricated, monolithic section (12) divided into compartments and embedded in a concrete enveloppe (33) which is poured on the spot, allowing at each level served by this section, opposite at least one room, access passages (17, 21, 23) traversing said framework, the section comprising particularly a helical staircase (13) with landings (16) in front of the access passages, an inlet duct for fresh air (14) and an exhaust duct for stale air (15),
- and at least an internal technical cabin (10) at each level, dimensioned according to the gauge of the existing access ramps of the car park, and preferably limited to a vehicle surface space, said cabin comprising a machine room (37) and a ventilation room (43) both connected to said two ducts, as well as an air chamber (36) connecting the room(s) to the staircase.

2. Installation according to claim 1, characterized in that the inlet duct for fresh air (14) of the section (12) cooperates with superposed prefiltration rooms (20) each of which is connected to the filters (44) of the ventilation room (43) of the technical cabin of the same level.

3. Installation according to claim 1, characterized in that the inlet duct for fresh air (13) is connected with the outside by a vent (28) situated near the hatch (27) of the staircase (13), whereas the exhaust duct (15) presents at its upper part, a deviation (30) by which it issues out through a vent (31) thus situated at a distance from the inlet duct (28).

4. Installation according to claim 1, characterized in that it comprises two internal technical cabins (34, 35) which are interconnectible, the first (34) comprising the air chamber (36) and a machine room (37) inside which are placed in particular a large capacity fuel tank (38) and a generating unit (37), whereas the second (35) comprises a compartment (43) with filters (44) and fans (45) as well as a control chamber (47), the air chamber (36) being provided, on the one hand, with a door (40) opening into the room or rooms and on the other hand with two doors (42, 41 ) respectively opening into the staircase (13) and into the machine room (37).

5. Installation according to claim 1, characterized in that the access passages between the section and the cabin of each level are constituted by corridor (17) and duct (21, 23) elements, traversing openings (18, 22, 24) made in the stone-or concrete- built framework (11) of the car park, and welded at one end, on the metallic stairway, the two metallic ducts being respectively welded at the other end, to the metallic wall of the cabin, the concrete (33) being then poured between said section and the wall of the well, and a joint for example in resin, being thereafter injected through at least one hole of said elements between said elements and the openings wall.
